# EUROPÄISCHE PATENTANMELDUNG

(11) **EP 1 696 077 A1**
(43) Veröffentlichungstag der Anmeldung: **30.08.2006**
(21) Anmeldenummer: 05001873.8
(22) Anmeldetag: 29.01.2005
(51) Int. Cl.: E01C 13/08

(54) **Belagsmaterial, insbesondere Rasenbelag**

(71) Anmelder: Tiara-Teppichboden AG, 9107 Urnäsch (CH)
(72) Erfinder: Zogg, Kaspar, 9107 Urnäsch (CH)
(74) Vertreter: Schaad, Balass, Menzl & Partner AG

(57) **Zusammenfassung**

Das erfindungsgemässes Belagsmaterial (10) weist einen Unterteil (12) und einen darüber liegenden Nutzteil (14) auf. Der Nutzteil (14) weist einen Träger (30) auf, an welchen ein rasenartiger Flor (38) angeordnet ist. Die Florfäden (36) des rasenartigen Flors (38) durchdringen eine ebenfalls am Träger (30) angeordnete Stützschicht (34). Die Stützschicht (34) hält und schützt die Florfäden (36) und unterstützt die Aufrichtung der Florfäden (36) in die ursprüngliche Stellung nach deren mechanischer Beanspruchung. Das Belagsmaterial eignet sich insbesondere für Sport und Spielplätze.

## Beschreibung

Die vorliegende Erfindung betrifft ein Belagsmaterial nach dem Oberbegriff des Anspruchs 1, ein Verfahren zur Herstellung eines solchen Belagmaterials und die Verwendung des Belagsmaterials für Sportplätze.

Ein Belagsmaterial dieser Art ist bekannt und ist im Handel als Rasenbelag beziehungsweise als Kunstrasen erhältlich. Dieses Belagsmaterial wird als Alternative für einen natürlichen Rasen verwendet und ist strapazierfähiger als letzterer. Das Belagsmaterial wird beispielsweise auf Sportplätzen und Spielplätzen als Ersatz für einen natürlichen Rasen verwendet.

Die bekannten Belagsmaterialien oder Rasenbeläge/Kunstrasen weisen Nachteile auf. Florfäden, die den rasenartigen Flor bilden, werden bei starker und/oder wiederholter mechanischer Beanspruchung leicht beschädigt, beispielsweise richten sich gebogene Florfäden nicht mehr auf. Durch diese Beschädigung verliert das Belagsmaterial seine rasenartigen Eigenschaften.

Es ist eine Aufgabe der vorliegenden Erfindung, ein gattungsgemässes Belagsmaterial, insbesondere einen Rasenbelag, mit einer erhöhten mechanischen Beanspruchbarkeit vorzuschlagen. Es ist eine weitere Aufgabe der vorliegenden Erfindung, ein Verfahren zur Herstellung eines solchen Belagsmaterials vorzuschlagen.

Diese Aufgaben werden erfindungsgemäss mit einem Belagsmaterial gemäss Anspruchs 1 und durch ein Verfahren zur Herstellung eines Belagsmaterials gemäss Anspruchs 12 gelöst.

Erfindungsgemäss wird eine mechanische Beschädigung eines Florfadens des rasenartigen Flors dadurch verhindert, dass die Florfäden im Anschluss an den Träger von einer Stützschicht umgeben sind, die an den Träger anschliesst. Wird ein Florfaden infolge Krafteinwirkung aus seiner ursprünglichen Position ausgelenkt, so verhindert die Stützschicht, dass der Florfaden unmittelbar am Träger ausgelenkt wird. Die Stützschicht, welche durch einen aus seiner ursprünglichen Position ausgelenkten Florfaden verformt wird, unterstützt die Rückstellung der Florfäden. Ausserhalb beschränkt die Stützschicht die Auslenkung der Florfäden.

Das erfindungsgemässe Belagsmaterial weist im Vergleich zum Stand der Technik bei einer mechanischen Beanspruchung eine schwächere Beschädigung auf. Eine übliche mechanische Beanspruchung des Belagsmaterials ist die Beanspruchung des Belagsmaterials bei einer Sportveranstaltung, beispielsweise Fussball oder Tennis. Ausserdem wird das Belagsmaterial durch Maschinen, welche an solchen Orten auf dem Belagsmaterial zur Anwendung gelangen, beansprucht.

Bevorzugte Ausführungsformen des erfindungsgemässen Belagsmaterials sind in den abhängigen Patentansprüchen beansprucht.

Vorzugsweise wird die erfindungsgemässe Stützschicht durch einen vorzugsweise getufteten Stützflor oder durch ein kontinuierliches Flächengebilde, beispielsweise ein Vlies oder ein geschlossenzelliger Schaumstoff, gebildet.

Der Stützflor ist aus vielen, im Vergleich zu den Florfäden des Flors, kurzen Stützfäden gebildet, wobei die Stützfäden die Florfäden umgeben. Die Stützfäden, die die Florfäden umgeben, liegen an die Florfäden an und stützen letztere bei einer Auslenkung aus ihrer ursprünglichen Position, wodurch die Stützfäden die Florfäden vor einer mechanischen Beschädigung schützen.

Anstelle des Stützflors kann ein kontinuierliches Flächengebilde als Stützschicht angewendet werden. Das kontinuierliche Flächengebilde übernimmt dabei dieselben Aufgaben wie der Stützflor. Falls ein von der Stützschicht umgebener Florfaden aus seiner ursprünglichen Position ausgelenkt wird, wird die Stützschicht durch den Florfaden verformt. Dabei wird die mechanische Beschädigung des Florfadens verhindert und das Zurückkehren des Florfadens in seine ursprüngliche Position unterstützt.

Ein weiterer Vorteil des erfindungsgemässen Belagsmaterials sind verbesserte Nutzeigenschaften, insbesondere für den Sportler, die den Eigenschaften des natürlichen Rasens angeglichen sind.

Die Erfindung wird anhand eines in der Zeichnung dargestellten Ausführungsbeispiels näher erläutert. Es zeigt rein schematisch:
- Fig. 1: in Schnittdarstellung einen erfindungsgemässen Rasenbelag mit einem eine Stützschicht bildenden Stützflor gemäss einem ersten Ausführungsbeispiel; und
- Fig. 2: in Schnittdarstellung einen erfindungsgemässen Rasenbelag mit einem eine Stützschicht bildenden Flächengebilde aus Vlies oder Schaumstoff gemäss einem zweiten Ausführungsbeispiel.

Ein in der Fig. 1 gezeigtes Ausführungsbeispiel des erfindungsgemässen Belagsmaterials 10 oder Rasenbelags weist einen Unterteil 12 und einen darüber angeordneten Nutzteil 14 auf.

Der Unterteil 12 weist eine gleichmässige Dicke D, vorzugsweise zwischen 20 und 40 mm, auf. Die Oberseite 16 des Unterteils 12 weist Kanäle 18 auf, welche über rohrartige, durchgehende Verbindungskanäle 20 mit an der Unterseite 22 des Unterteils 12 angeordneten Kanälen 24 verbunden sind. Auf die Kanäle 18 der Oberseite 16 kann auch verzichtet werden. In diesem Fall verbinden die Verbindungskanäle 20 die Oberseite 16 mit den Kanälen 18 der Unterseite 22. Die Kanäle 18, 24 und die rohrartigen Verbindungskanäle 20 sind dazu bestimmt, Wasser, welches sich auf der Oberseite 16 des Unterteils 12 befindet, auf die Unterseite 22 und damit auf den Unterbau z.B. eine Sicker-Tragschicht, auf welchem das Belagsmaterial aufliegt, abzuführen. Die Kanäle 18, 24 der Oberseite 16 und der Unterseite 22 sind als Vertiefungen ausgeformt, wobei Form und Anordnung weitgehend willkürlich variierbar sind, sofern sie das Abführen des Wassers von der Oberseite 16 des Unterteils 12 in den Unterbau gewährleisten.

Der Unterteil 12 ist aus einem stossabsorbierenden Material, vorzugsweise aus einem geschlossenzelligen Schaumstoff, beispielsweise einem Polypropylen-Schaumstoff, gefertigt.

Der Nutzteil 14 weist einen Träger 30, eine Stützschicht 34 und einen rasenartigen, aus Florfäden 36 gebildeten Flor 38 auf.

Der Träger 30 ist ein dimensionsstabiles Flächengebilde, wobei die Dimensionsstabilität beispielsweise durch Einarbeiten von Glasfasern, Glasgelege oder Glasgewebe erreicht wird. Beispielsweise wird der Tuftträger Thiobac Pro C18 der Firma Ten Cate zusammen mit einem Glasgelege verwendet. An der Oberseite des Trägers 30 ist die Stützschicht 34 der Dicke S angeordnet. Die Stützschicht ist durch einen Stützflor 33 mit Stützfäden 32 gebildet. Ebenfalls an der Oberseite des Trägers 30 sind die Florfäden 36 des rasenartige Flors 38 angeordnet, der die Florhöhe F aufweist. Die Stützschicht 34 liegt innerhalb des rasenartigen Flors 38 und die Florfäden 36 durchdringen den Stützflor 33.

Die Stützfäden 32 des Stützflors 33 sind aus Polypropylen gefertigt, wobei auch andere Polyolefine zur Anwendung gelangen können. Die Garnfeinheit der Stützfäden 32 ist beispielsweise ca. 3000 dtex. Die Dicke S der Stützschicht 34 liegt bevorzugt zwischen 3 mm und 6 mm. Der Stützflor 33 weist zum Beispiel 160000 Stützfäden pro Quadratmeter auf.

Die Florfäden 36 des Flors 38 sind aus Polyethylen gefertigt, wobei auch andere Polyolefine zur Anwendung gelangen können. Bevorzugt wird für den Flor 38 die Faser LSR von Ten Cate verwendet. Die Florfäden 36 können zumindest teilweise macrogekräuselt, zumindest teilweise ineinander verdreht und/oder zumindest teilweise fibrilliert sein. Die Garnfeinheit der Florfäden 36 ist bevorzugt ca. 8000 bis 11000 dtex. Die Florhöhe F des Flors 38 liegt bevorzugt zwischen 15 mm und 30 mm. Der Flor 38 weist bevorzugt 32000 Florfäden 36 pro Quadratmeter auf.

Die Stützfäden 32 bilden im Vergleich zu den Florfäden 36 des rasenartigen Flors 38 eine kontinuierliche, die Dicke S aufweisende Stützschicht 34 und liegen so dicht aneinander an, dass sie für die Florfäden 36 eine Stützschicht 34 bilden. Die Florfäden 36 durchdringen diese Stützschicht 34 und werden, da die Stützfäden 32 an die Florfäden 36 anliegen, seitlich durch diese gehalten und gestützt. Falls ein Florfaden 36 aus seiner ursprünglichen Stellung infolge Krafteinwirkung, beispielsweise durch einen Schuh oder durch einen Ball, in eine gebogene Stellung gezwungen wird, vermindern die Stützfäden 32 ein Abknicken des Florfadens 36 an dem Träger 30. Sobald die Krafteinwirkung wieder vorbei ist, unterstützt die Stützschicht 34 das Wiederaufrichten des gebogenen Florfadens 36 in die Ausgangsstellung.

Mittels eines Tuftingverfahrens werden die Stützfäden 32 in regelmässigen Abständen in den Träger 30 eingebracht und fixiert. Der rasenartige Flor 38 besteht aus Florfäden 36, welche ebenfalls mittels eines Tuftingverfahrens in regelmässigen Abständen in den Träger 30 eingebracht und fixiert sind.

Die Unterseite des Trägers 30 kann, nachdem die Stützfäden 32 und die Florfäden 36 in den Träger 30 eingebracht sind, mit einem bekannten Klebstoff, beispielsweise Latex, Litex T8736, Polyethylen, Polyurethan etc., versehen werden.

Die Stützschicht 34 und der Träger 30 weisen Abflusskanäle 42 auf, um ein Abfliessen von Wasser von der Oberseite auf die Unterseite des Nutzteils 14 zu ermöglichen. Das Abfliessen von Wasser von der Oberseite des Rasenbelags auf die Unterseite des stossabsorbierenden Unterteils 12 oder auf die Unterseite der stossabsorbierenden Unterlage wird durch die Abfusskanäle 42 zusammen mit den Kanälen 18, 24 und den Verbindungskanälen 20 des Unterteils 12 ermöglicht.

Der Unterteil 12 und der Nutzteil 14 des Belagsmaterials 10 können mittels Verkleben, wobei das Unterteil 12 mit dem Nutzteil 14 nur partiell verklebt wird, oder mittels einer Klettverbindung miteinander verbunden werden.

Wenn der Unterteil 12 mit dem Nutzteil 14 verklebt wird, wird bevorzugt Butylkautschuk, beispielsweise Typ 0311 von Scapa, verwendet.

Wenn der Unterteil 12 mit dem Nutzteil 14 mittels einer Klettverbindung verbunden wird, weist die Unterseite des Nutzteils 14 ein vollflächiges, klettfähiges Gewirk auf, wie beispielsweise ein Gewirk aus Polyamid. Auf das Unterteil 12 werden voneinander beabstandete Klettbänder aufgebracht, wobei vorzugsweise selbstklebende Klettbänder verwendet werden. Selbstverständlich können klettfähige Gewirke auch am Unterteil 12 und die Klettbänder an der Unterseite des Nutzteils 14 angebracht sein.

Im Folgenden werden ein zweites Ausführungsbeispiel und weitere Ausführungsformen gezeigt, wobei nur auf Unterschiede zu den vorangehenden Ausführungen eingegangen wird.

In einem zweiten, in Fig. 2 gezeigten Ausführungsbeispiel, wird als Stützschicht 34 ein kontinuierliches Flächengebilde 50, beispielsweise ein Vlies oder ein geschlossenzelliger Schaumstoff, verwendet. In diesem Fall durchdringen die Florfäden 36 des rasenartigen Flors 38 das Flächengebilde 50 und werden von diesem gestützt und gehalten. Um Wasser von der Oberseite des Nutzteils 14 auf die Unterseite des Nutzteils 14 abzuleiten, weist das Flächengebilde 50 und der an das Flächengebilde 50 anliegende Träger 30 von der Oberseite des Flächengebildes 50 auf die Unterseite des Trägers 30 führende Abflusskanäle 42 auf.

In einer weiteren Ausführungsform ist ein dimensionsstabiler Hilfsträger mit der Unterseite des Trägers verbunden, um die Dimensionsstabilität der Nutzschicht zu verbessern. Als dimensionsstabiler Hilfsträger wird beispielsweise ein Glasgelege, beispielsweise Bafa 80/25, verwendet. Mittels eines Klebstoffs, beispielsweise einem wasserfesten Latex wie Litex T8736, Polyethylen oder Polyurethan, ist der Träger mit dem Hilfsträger verbunden.

In allen Ausführungsbeispielen und Ausführungsformen gelangen nur verrottungsbeständige Materialien zur Anwendung, damit das erfindungsgemässe Belagsmaterial im Freien zur Anwendung gelangen kann. Zudem werden witterungsbeständige Materialien verwendet.

In einer weiteren Ausführungsform werden Farben zur Gestaltung eingesetzt. Der rasenartige Flor weist bevorzugt einen grünen Farbton auf. Weiter können einzelne Fäden des Flors oder ganze Umgebungen des Flors eingefärbt oder mit Fäden unterschiedlicher Farbe getuftet werden. Dadurch kann beispielsweise ein Belagsmaterial, das für einen Sportplatz verwendet wird, mit Spielfeldbegrenzungslinien und/oder weiteren für eine Sportart wichtigen optischen Elementen in den Belag eingearbeitet werden. Weiter können auch graphische Elemente, wie beispielsweise Werbung, in den Belag eingearbeitet werden.

In einer weiteren Ausführungsform wird insbesondere für die Stützschicht und gegebenenfalls für Materialien anderer Bestandteile des Belagsmaterials ein elektrisch leitfähiges Material verwendet. Die Leitfähigkeit des Materials kann entweder durch dessen Bestandteile oder bei dessen Verarbeitung herbeigeführt werden. Durch das leitfähige Material können statische Aufladungen, welche durch das Betreten und Benutzen des Belagsmaterials auftreten, effizient abgeführt werden.

In einer weiteren Ausführungsform kann der Nutzteil durch zusätzliches Material beschwert werden. Dies führt zu einem insgesamt schwereren Belagsmaterial, wodurch eine höhere Ortsfestigkeit erzielt wird.

Das erfindungsgemässe Belagsmaterial 10 wird wie folgt hergestellt und verlegt.

Der Nutzteil 14 kann in einem Arbeitsgang gefertigt werden. Wenn die Stützschicht 34 durch einen Stützflor 33 gebildet ist, werden die Stützfäden 32 zusammen mit den Florfäden 36 in den Träger 30 eingebracht. Andernfalls, wenn die Stützschicht 34 durch ein kontinuierliches Flächengebilde 50 gebildet ist, wird der Träger 30 in Anlage an das Flächengebilde 50 gebracht und die Florfäden 36 werden darauffolgend in den Träger 30 eingebracht und durch das Flächengebilde 50 hindurch gezogen. Falls ein Hilfsträger zur Verbesserung der Dimensionsstabilität verwendet wird, wird in einem darauffolgenden Arbeitsschritt dieser mit dem Träger 30 verklebt. Falls die Unterseite des Nutzteils 14 ein klettfähiges Gewirk aufweist, wird dieses in einem weiteren Arbeitsschritt angebracht. In einem weiteren Arbeitsschritt können die Abflusskanäle 42 im Nutzteil 14 angeordnet werden. Der Nutzteil 14 wird für die weitere Verarbeitung des Rasenbelags in Bahnen bereitgestellt.

Der in Platten bereitgestellte Unterteil 12 wird auf einem Unterbau, auf welchem der Rasenbelag aufgebracht werden soll, mit Nut und Kamm verlegt. Auf den verlegten Unterteil 12 werden in einem darauffolgenden Schritt die Klettbänder beziehungsweise der Klebstoff aufgebracht. In einem darauffolgenden Schritt wird der in Bahnen bereitgestellte Nutzteil 14 auf den verlegten Unterteil 12 abgerollt. Beim Abrollen gelangen vorzugsweise seitliche Stossflächen der Bahnen nicht in Deckung mit seitlichen Stossflächen der Platten. Die Stossflächen werden getrennt zur Unterlage 12, separat mit entsprechendem Klebstoff auf einem textilen Klebstoffträger verklebt.

## Patentansprüche

1. Belagsmaterial (10) mit einem Unterteil (12) und einem darüber liegenden Nutzteil (14), wobei der Nutzteil (14) einen Träger (30) und einen an der Oberseite des Trägers (30) angeordneten und mit dem Träger (30) verbundenen rasenartigen Flor (38) aufweist, **dadurch gekennzeichnet, dass** der Nutzteil (14) eine mit dem Träger (30) verbundene Stützschicht (34) aufweist und Florfäden (36) die Stützschicht (34) durchdringen und von dieser gehalten sind.

2. Belagsmaterial (10) nach Anspruch 1, **dadurch gekennzeichnet, dass** die Stützschicht (34) von einem kontinuierlichen Flächengebilde (50) gebildet ist.

3. Belagsmaterial (10) nach Anspruch 1 oder 2, **dadurch gekennzeichnet, dass** die Stützschicht (34) von einem Vlies gebildet ist.

4. Belagsmaterial (10) nach Anspruch 1 oder 2, **dadurch gekennzeichnet, dass** die Stützschicht (34) von einem geschlossenzelligen Schaumstoff gebildet ist.

5. Belagsmaterial (10) nach Anspruch 1, **dadurch gekennzeichnet, dass** die Stützschicht (34) von einem am Träger (30) befestigten Stützflor (33) gebildet ist.

6. Belagsmaterial (10) nach einem der Ansprüche 1 bis 5, **dadurch gekennzeichnet, dass** der Unterteil (12) von einem geschlossenzelligen Schaumstoff gebildet ist, vorzugsweise aus Polypropylen.

7. Belagsmaterial (10) nach einem der Ansprüche 1 bis 6, **dadurch gekennzeichnet, dass** der Unterteil (12) an seiner Unterseite (22) und gegebenenfalls an seiner Oberseite (16) Kanäle (18, 24) aufweist und gegebenenfalls die Kanäle (18) der Oberseite (16) mit den Kanälen (24) der Unterseite (22) durch rohrartige Verbindungskanäle (20) zum Abführen von Wasser verbunden sind.

8. Belagsmaterial (10) nach einem der Ansprüche 1 bis 7, **dadurch gekennzeichnet, dass** im Nutzteil (14) Abflusskanäle (42) zum Abführen von Wasser angeordnet sind.

9. Belagsmaterial (10) nach einem der Ansprüche 1 bis 8, **dadurch gekennzeichnet, dass** der rasenartige Flor (38) mittels eines Tuftingverfahrens hergestellt ist.

10. Belagsmaterial (10) nach einem der Ansprüche 5 bis 9, **dadurch gekennzeichnet, dass** der Stützflor (33) mittels eines Tuftingverfahrens hergestellt ist.

11. Belagsmaterial (10) nach einem der Ansprüche 1 bis 10, **dadurch gekennzeichnet, dass** die Oberseite (16) des Unterteils (12) Klettbänder aufweist, welche mit einem klettfähigen, an der Unterseite des Nutzteils (14) angebrachten Gewirk zusammenwirkt, oder dass die Unterseite des Nutzteils (14) Klettbänder aufweist, welche mit einem klettfähigen, an der Oberseite (16) des Unterteils (12) angebrachten Gewirk zusammenwirken.

12. Verfahren zur Herstellung eines Belagsmaterials (10) nach einem der Ansprüche 1 bis 11, **dadurch gekennzeichnet, dass** der rasenartige Flor (38) durch ein Tuftingverfahren hergestellt ist und der Nutzteil (14) mit dem Unterteil (12) verbunden ist.

13. Verwendung eines Belagsmaterials nach einem der Ansprüche 1 bis 11 als Belagsmaterial für einen Sportplatz.
